# EUROPÄISCHE PATENTSCHRIFT

(11) **EP 1 419 967 B1**
(45) Veröffentlichungstag und Bekanntmachung des Hinweises auf die Patenterteilung: **14.07.2010**
(21) Anmeldenummer: 03025170.6
(22) Anmeldetag: 04.11.2003
(51) Int. Cl.: B65B 19/30, B65B 19/32

(54) **Verfahren und Vorrichtung zum Überprüfen von stabförmigen Gegenständen, insbesondere Zigaretten**
Method and Apparatus for checking rod-shaped objects, in particular cigarettes
Procédé et dispositif pour vérifier des objets type tiges, en particulier cigarettes

(30) Priorität: 12.11.2002 DE 10252913
(43) Veröffentlichungstag der Anmeldung: 19.05.2004
(73) Patentinhaber: Focke & Co. (GmbH & Co. KG), 27283 Verden (DE)
(72) Erfinder: Focke, Heinz, verstorben (DE); Below, Dietrich, 27412 Bülstedt (DE); Meyer, Kurt, 27308 Kirchlinteln-Neddenaverbergen (DE)
(74) Vertreter: Bolte, Erich

(56) Entgegenhaltungen:
- EP-A- 1 048 568
- DE-A- 2 311 084
- DE-A- 3 733 955
- US-A- 3 874 227
- US-A- 4 899 889

## Beschreibung

Die Erfindung betrifft ein Verfahren und eine Vorrichtung zum Überprüfen von stabförmigen Gegenständen, insbesondere Zigaretten nach dem jeweiligen Oberbegriff der unabhängigen Ansprüche.

Ein gattungsgemäßes Verfahren und eine entsprechende Vorrichtung ist aus der US 6 508 138 bekannt. Das bekannte Verfahren ist insoweit noch nicht optimal, als beim Überprüfen von Formationen von Gegenständen bei in bestimmter Weise fehlerhaft positionierten Gegenständen, z.B. querliegenden Zigaretten, die Formation insgesamt als korrekt ausgewertet wurde. Des Weiteren erfordert eine Änderung des Formats - der Länge - der Gegenstände bisher eine mechanische Anpassung der Prüfvorrichtung.

Die Druckschriften EP 1 048 568 A1 sowie DE 37 33 955 A1 zeigen ein Verfahren, bei dem ein Stößel aufweisendes Prüforgan auf eine Zigarettenformation zubewegt wird. Wenn einzelne Stößel des Prüforganes auf Normzigaretten treffen, werden Betätigungssignale ausgelöst. Wenn die Stößel an bestimmten Prüfpositionen auf keine Zigaretten treffen, unterbleibt ein entsprechendes Signal. Mit diesem Verfahren ist es nicht möglich, Zigaretten zu detektieren, die eine von einem Sollwert abweichende, zu große Länge aufweisen.

Der Erfindung liegt entsprechend die Aufgabe zugrunde, ein Prüfverfahren und eine Prüfvorrichtung anzugeben, bei dem/bei der die oben genannten Nachteile vermieden werden.

Zur Lösung dieser Aufgabe ist das erfindungsgemäße Verfahren dadurch gekennzeichnet, dass bei Erzeugen des Betätigungssignals die Position des Prüforgans ermittelt und die ermittelte Position ausgewertet wird. Ferner wird die Aufgabe gelöst durch eine korrespondierende erfindungsgemäße Vorrichtung, die dadurch gekennzeichnet ist, dass die Position des Prüforgans ermittelbar und die ermittelte Position in Reaktion auf das Betätigungssignal abspeicherbar und auswertbar ist.

Weitere Besonderheiten und Einzelheiten der Erfindung werden nachfolgend anhand eines in der Zeichnung dargestellten Ausführungsbeispiels näher erläutert.

Es zeigt:
- Fig. 1: als Beispiel für eine Verpackungsmaschine einen sogenannten Weichpacker zur Verpackung von Zigaretten,
- Fig. 2: einen Schnitt durch den Weichpacker,
- Fig. 3a: einen Verfahrweg des Prüforgans mit einem von einem Stößel des Prüforgans gelieferten Betätigungssignal,
- Fig. 3b: Beispiele für exemplarische, beim Addieren sämtlicher Betätigungssignale über der Zeit ermittelter Summenkurven,
- Fig. 4: ein weiteres Anwendungsbeispiel der Erfindung bei einem Zigarettenrevolver,
- Fig. 5: weitere Beispiele für exemplarische Summenkurven und
- Fig. 6: einen Schnitt durch den Zigarettenrevolver.

Fig. 1 zeigt als Verpackungsmaschine 10 einen sogenannten Weichpacker und dort die Zigarettenzufuhr. Ein Weichpacker ist allgemein bekannt. Er weist in einem oberen Bereich einen Zigarettenzuführschacht 11 auf. In dessen unterem Bereich sind als zu verpackende Gegenstände eine Vielzahl von Zigaretten 12 durch die in der Draufsicht sichtbare Stirn- oder Filterseite als Kreiskontur dargestellt. In einem Mittelabschnitt des Weichpackers ist eine Vielzahl von Prüfschächten 13 vorgesehen, die die einzelnen Zigaretten 12 jeweils nacheinander unter Gravitationseinfluss passieren. Jedem Prüfschacht 13 ist ein Andrückschieber 14 und ein Sperrschieber 15 zugeordnet. Der Andrückschieber 14 ist zum Andrücken jeweils mindestens einer Zigarette 12 an eine Wand des Prüfschachtes 13 vorgesehen. Wenn auf diese Weise eine Zigarette 12 durch den Andrückschieber 14 festgehalten wird, bewegen die sich oberhalb der festgehaltenen Zigaretten 12 befindlichen Zigaretten 12 nicht mehr, sodass diese sich für eine anschließende Prüfung in einer definierten Position befinden. Der Sperrschieber 15 ist vorgesehen, um sämtliche Prüfschächte 13 zu sperren. Bei betätigtem Sperrschieber 15 werden sämtliche sich oberhalb des Sperrschiebers 15 befindenden Zigaretten 12 festgehalten. Im Anschluss an die Prüfschächte 13 gelangen die geprüften Zigaretten 12 in einen Sammelbereich 16, von dem aus sie - wiederum unter Gravitationseinfluss - in einzelne Zigarettenschächte 17 gelangen.

Fig. 2 zeigt einen Schnitt durch den Weichpacker entlang der Linie II-II (Fig. 1) durch einen der Prüfschächte 13, sodass das Innere dieses Prüfschachtes 13 mit den darin enthaltenen Zigaretten 12 dargestellt ist. Vor dem Weichpacker ist ein bewegliches Prüforgan 20 mit einer Anzahl von Stößeln 21 zum Prüfen der tabakseitigen Stirnseiten der Zigaretten 12 vorgesehen. Das Prüforgan 20 umfasst ein Gehäuse, durch das die Stößel 21 nach aussen ragen. Innerhalb des Gehäuses ist eine Führung der Stößel 21 vorgesehen. Des Weiteren sind innerhalb des Gehäuses Mittel 23, z.B. eine Induktionsspule, zum Auslösen des Betätigungssignals bei ausgelenktem Stößel 21 sowie Elektronik zum Speichern oder Verarbeiten und zum Weiterleiten des oder jedes Betätigungssignals vorgesehen. Das Prüforgan 20 ist in Fig. 1 durch die strich-punktiert eingezeichnete Kontur vor den einzelnen Prüfschächten 13 oberhalb der jeweiligen Andrückschieber 14 eingezeichnet. Das Prüforgan 20 führt eine oszillierende Bewegung aus, sodass es sich einerseits auf die Zigaretten 12 zu bewegt (Vorwärtsbewegung) und dabei die Enden der Stößel 21 auf die Stirnseiten der Zigaretten 12 auftreffen, wodurch die Stößel 21 ausgelenkt werden. Nach dieser Prüfung bewegt sich das Prüforgan 20 wieder von den Zigaretten 12 weg (Rückwärtsbewegung), sodass die Zigaretten 12 wieder freigegeben werden. Die Vorwärts- und Rückwärtsbewegung des Prüforgans 20 ist durch den Doppelpfeil veranschaulicht. Bei der Vorwärtsbewegung des Prüforgans werden die Zigaretten 12 gegen eine rückseitige Wand des Prüfschachtes 13 gedrückt, so dass sich für alle gleichzeitig geprüften Zigaretten 12 eine definierte Lage ergibt.

Trifft ein Stößel 21 während der Vorwärtsbewegung auf eine Zigarette 12 und wird er dabei um einen bestimmten Weg ausgelenkt, wird für diesen Stößel 21 ein elektrisch auswertbares Signal (Betätigungssignal) erzeugt. Details zur Erzeugung des Betätigungssignals können der für die gleiche Anmelderin eingereichten US 6 508 138 entnommen werden. Ist eine Zigarette 12 nur unvollständig mit Tabak gefüllt, wird der auf diese Zigarette 12 auftreffende Stößel 21 später, d.h. bei einer anderen Position des Prüforgans 20, ausgelenkt als ein auf eine ordnungsgemäße Zigarette auftreffender Stößel 21. Entsprechend wird bei einem solchen Fall dann auch das Betätigungssignal später, d.h. bei einer anderen Position des Prüforgans 20 ausgelöst.

Damit sich die Zigaretten 12 im jeweiligen Prüfschacht 13 beim Prüfvorgang, also während der Vorwärtsbewegung des Prüforgans 20, an einer definierten Position befinden, ist vorgesehen, dass in Flussrichtung unterhalb der jeweils zu prüfenden Zigaretten 12 zumindest eine Zigarette 12 durch den Andrückschieber 14 im Prüfschacht 13 festgehalten wird. Der Andrückschieber 14 ist in Fig. 2 als durch die angedrückte Zigarette 12 verdeckte gestrichelte Kontur dargestellt. Die Zigarette 12 vor dem Andrückschieber 14 ist während des Prüfvorgangs durch Andrücken an die Wand des Prüfschachtes 13 festgehalten. In Flussrichtung der Zigaretten 12 unterhalb der Position des Ändrückschiebers 14 befindet sich der Sperrschieber 15. Zwischen Andrückschieber 14 und Sperrschieber 15 ist Raum für genau so viele Zigaretten wie das Prüforgan 20 für jeweils einen Prüfschacht 13 Stößel 21 aufweist. Im Ausführungsbeispiel ist zwischen Andrückschieber 14 bzw. der damit angedrückten Zigaretten 12 und Sperrschieber 15 Raum für genau drei Zigaretten 12, nachdem das Prüforgan 20 für jeden Prüfschacht 13 genau drei Stößel 21 aufweist. Wenn beim Prüfen der Zigaretten 12 die Fehlerhaftigkeit einzelner oder mehrerer geprüfter Zigaretten 12 festgestellt wurde, werden die fehlerhaften Zigaretten 12, wenn sie im Prüfschacht die Position zwischen Andrückschieber 14 und Sperrschieber 15 erreichen, durch Auswurforgane, nämlich Druckluftdüsen 22, ausgeworfen. Die Rückwand des Prüfschachtes 13 ist an dieser Stelle offen, sodass fehlerhafte Zigaretten 12 vollständig aus dem Prüfschacht 13 entfernt werden. Andrückschieber 14 und Sperrschieber 15 werden dabei alternierend betätigt. D.h. wenn der Andrückschieber 14 den Prüfschacht 13 freigibt, ist dieser durch den Sperrschieber 15 versperrt, so dass nur eine definierte Anzahl von Zigaretten 12 im Prüfschacht 13 vorwärts rückt. Wenn der Sperrschieber 15 den Prüfschacht 13 freigibt, ist der Andrückschieber 14 aktiviert, so dass nur die Zigaretten 12 im Abschnitt zwischen Andrückschieber 14 und Sperrschieber 15 im Prüfschacht 13 nach unten fallen. Der Raum zwischen Andrückschieber 14 und Sperrschieber 15 ist dabei insbesondere so bemessen, dass darin genau so viele Zigaretten 12 Platz finden, wie durch das Prüforgan 20 in einem Prüfvorgang geprüft werden.

Fig. 3a zeigt in einem Koordinatensystem aufgetragen einen Verfahrweg 30 des Prüforgans 20. In dem Koordinatensystem ist auf der Ordinate die Auslenkung des Prüforgans 20 und auf der Abszisse eine Zeitbasis aufgetragen. Als Zeitbasis wird bevorzugt eine auf die Arbeitsgeschwindigkeit der Verpackungsmaschine 10 abgestellte Zeitbasis verwendet. Dazu ist es üblich, z.B. eine Vollumdrehung einer insbesondere der Verpackungsmaschine 10 zugeordneten Hauptachse heranzuziehen. Dazu wird die Umdrehung der Hauptachse mit einem Inkremtenal- oder Winkelgeber gemessen. Eine bestimmte Anzahl von Zählimpulsen, hier z.B. 1.000, entspricht dabei einer Vollumdrehung der Hauptachse. Anhand des dargestellten Verfahrweges 30 des Prüforgans 20 ist ersichtlich, dass das Prüforgan 20 während einer vollständigen Umdrehung der Hauptachse eine komplette Vorwärts- und eine komplette Rückwärtsbewegung ausgeführt hat. Der dargestellte Verfahrweg 30 des Prüforgans 20 über der Zeitbasis hat, wie bei solchen schwingenden oder oszillierenden Bewegungen üblich, die Form einer Halbwelle einer Sinusschwingung. Gleichfalls dargestellt ist das Betätigungssignal 31 eines Stößels 21, das als Binärsignal (betätigt/nicht betätigt) eine Rechteckform hat. Sobald das Betätigungssignal 31 für einen Stößel 21 ansteht, wird die aktuelle Position des Prüforgans 20 festgehalten. Dabei ist es gleichwertig, ob die Position des Prüforgans 20 in Form der bestehenden Auslenkung oder in Form der verstrichenen Zählimpulse aufgezeichnet wird, da beide über einen einmal aufgenommenen Verfahrweg 30 des Prüforgans 20 während einer Vollumdrehung der zentralen Achse in einer konstanten Relation stehen.

Dargestellt ist in Fig. 3a der Fall, dass das Betätigungssignal 31 vor einer Maximalauslenkung des Prüforgans 20 bei der Vorwärtsbewegung um z. B. dreißig Wegeinheiten, nämlich bei achtundzwanzig Wegeinheiten ansteht. Einer der Stößel 21 trifft also auf die tabakseitige Stirnseite einer Zigarette 12 und wird dadurch derart ausgelenkt, dass das Betätigungssignal 31 ausgelöst wird, bevor das Prüforgan 20 die Vorwärtsbewegung beendet hat. Würde einer der Stößel 21 während der Vorwärtsbewegung des Prüforgans 20 erheblich früher auf eine Zigarette 12 treffen, verschiebt sich der Beginn des Betätigungssignals 31 auf der Ordinate nach links. Ursache für eine frühere Auslösung des Betätigungssignals 31 kann eine zu lange Zigarette 12 sein. Ist die Zigarette 12 dagegen zu kurz oder nur unzureichend mit Tabak befüllt, verschiebt sich der Beginn des Betätigungssignals 31 entsprechend auf der Ordinate nach rechts.

Zur Auswertung des Betätigungssignals 31 werden zwei Grenzwerte 32, 33 herangezogen, wobei bei einem innerhalb dieser Grenzwerte 32, 33 erzeugten Betätigungssignal 31 die jeweilige Zigarette 12 noch als fehlerfrei ausgewertet wird und eine Zigarette 12, die ein Betätigungssignal 31 außerhalb dieser Grenzwerte 32, 33 ausgelöst hat, als fehlerhaft ausgewertet wird, sodass entsprechend ein Fehlersignal erzeugt wird.

Die Einzelauswertung sämtlicher Betätigungssignale 31 ist bei der Vielzahl von Prüfschächten 13 und der Mehrzahl von in jedem Prüfschacht 13 bei einem Prüfvorgang untersuchten Zigaretten 12 nur bedingt praktikabel. Tatsächlich wären im dargestellten Ausführungsbeispiel mit achtundzwanzig Prüfschächten 13 (Fig. 1) und jeweils drei in einem Prüfschacht 13 bei einem Prüfvorgang geprüften Zigaretten 12 (Fig. 2) vierundachtzig Betätigungssignale 31 zu untersuchen. Daher ist bevorzugt vorgesehen, dass die Betätigungssignale 31 über der Zeitbasis addiert werden und eine resultierende Summenkurve 34, 35, 36 anstelle der einzelnen Betätigungssignale 31 ausgewertet wird. In Fig. 3b ist eine Mehrzahl solcher Summenkurven 34, 35, 36 dargestellt. Jede Summenkurve 34, 35, 36 beginnt während der Vorwärtsbewegung des Prüforgans 20 mit einer Höhe Null, weil zunächst keiner der Stößel 21 ausgelenkt ist und entsprechend kein Betätigungssignal 31 ansteht. Entsprechend endet jede Summenkurve 34, 35, 36 mit der Höhe Null, weil während der Rückwärtsbewegung des Prüforgans 20 irgendwann eine Position erreicht ist, bei der wiederum keiner der Stößel 21 mehr ausgelenkt ist, sodass entsprechend kein Betätigungssignal 31 ansteht. Des Weiteren erreicht jede Summenkurve 34, 35, 36 beim Wendepunkt der Bewegung des Prüforgans 20 ein Maximum, weil an dieser Stelle sämtliche oder zumindest die meisten Stößel 21 ausgelenkt sind und damit eine entsprechende Anzahl von Betätigungssignalen 31 ansteht. Sind an dieser Position sämtliche Stößel 21 ausgelenkt, ergeben sich bei vierundachtzig Stößeln 21 entsprechend vierundachtzig anstehende Betätigungssignale 31, sodass die Summenkurve 34, 35, 36 eine Höhe von vierundachtzig Einheiten aufweist.

Je nach dem, ob die Zigaretten 12 durch ein gleichmäßiges Format oder durch eine gleichmäßige Tabakbefüllung eine in etwa gleiche Länge aufweisen, werden die Stößel 21 zeitlich eng aufeinander folgend ausgelenkt. Eine erste Methode zur Untersuchung der Summenkurve 34, 35, 36 besteht damit darin, die Dauer des Anstiegs ausgehend von einem ersten Schwellwert als Startwert 37, insbesondere Null, bis zu einem zweiten Schwellwert als Maximalwert 38 in Bezug zur jeweiligen Position des Prüforgans 20 beim Erreichen des Start- und Maximalwertes 37, 38 zu untersuchen. Beim in Fig. 3b dargestellten Fall findet nur der Anstieg der mit einer durchgezogenen Linie dargestellten Summenkurve 34 vom Startwert 37 bis zum Maximalwert 38 innerhalb der beiden Grenzwerte 32, 33 für die Position des Prüforgans 20 statt. Bei der strichpunktiert dargestellten Summenkurve 35 wird zwar der Maximalwert 38 innerhalb des durch die Grenzwerte 32, 33 vorgegebenen Intervalls erreicht, der Startwert 37 wird jedoch schon vor dem Intervall erreicht, was darauf hindeutet, dass einige Stößel 21 "zu früh" ausgelenkt wurden, sodass unter den geprüften Zigaretten 12 zumindest einige Zigaretten 12 länger als erwartet oder vorgesehen waren. Bei der gestrichelt dargestellten Summenkurve 36 wird nur der Startwert 37 innerhalb des durch die Grenzwerte 32, 33 definierten Intervalls erreicht, während der Maximalwert 38 erst außerhalb des Intervalls erreicht wird. Dies deutet darauf hin, dass eine Vielzahl der Stößel 21 erst "relativ spät" während der Vorwärtsbewegung des Prüforgans 20 ausgelenkt wurden, sodass sich unter den geprüften Zigaretten 12 eine erhebliche Anzahl von Zigaretten 12 befindet, die entweder zu kurz oder nur unzureichend mit Tabak befüllt sind. Bei der Auswertung ist es ausreichend, diese nur während der Vorwärtsbewegung des Prüforgans 20 durchzuführen, weil sich bei der Rückwärtsbewegung entsprechende Verhältnisse ergeben und sowohl der Verlauf eines einzelnen Betätigungssignals 31 als auch einer Summenkurve 34, 35, 36 symmetrisch zum Verfahrweg 30 des Prüforgans 20 ist. Des Weiteren ist es ausreichend, die Auswertung auch während der Vorwärtsbewegung des Prüforgans 20 nur in einem bestimmten Abschnitt dieser Bewegung durchzuführen. In den Darstellungen bezeichnen die Positionen X und Y jeweils den Beginn bzw: das Ende der Auswertung. Das durch die o.g. Grenzwerte 32, 33 definierte Intervall ist in Fig. 3b als schraffierter Bereich dargestellt. Zur Anpassung der Prüfung auf unterschiedliche Zigarettenlängen, etwa nach einem Produkt- oder Markenwechsel, ist eine Verschiebung des durch die Positionen X und Y begrenzten Auswertungsabschnitts ausreichend. Bei insgesamt längeren Zigaretten erfolgt die Auslenkung der Stößel 21 nämlich zeitlich früher, in Fig. 3b also "weiter links", so dass die Summenkurve 34, 35, 36 insgesamt breiter wird. Bei insgesamt kürzeren Zigaretten erfolgt die Auslenkung der Stößel 21 entsprechend zeitlich später, in Fig. 3b also "weiter rechts", so dass die Summenkurve 34, 35, 36 insgesamt schmaler wird.

Eine alternative Möglichkeit der Untersuchung der Summenkurve 34, 35, 36 besteht darin, die Dauer, während derer die jeweilige Summenkurve 34, 35, 36 einen Schwellwert 39 überschreitet, zu untersuchen. Dabei wird die Anzahl der Zeiteinheiten gezählt, während derer die jeweilige Summenkurve 34, 35, 36 oberhalb des Schwellwertes 39 verläuft. Die strichpunktiert dargestellte Summenkurve 35 verläuft während der längsten Zeit oberhalb des Schwellwertes 39. Bereits oben war ausgeführt, dass sich eine Summenkurve nach Art der strichpunktiert dargestellten Summenkurve 35 dann einstellt, wenn unter den geprüften Zigaretten 12 eine Vielzahl der Zigaretten 12 zu lang sind. Dem gegenüber verläuft die gestrichelt dargestellte Summenkurve 36 nur kurze Zeit oberhalb des Schwellwertes 39. Hier war oben bereits ausgeführt, dass sich eine solche Summenkurve 36 einstellt, wenn unter den geprüften Zigaretten 12 viele zu kurz oder nur unzureichend mit Tabak befüllt waren.

Zur Auswertung der Summenkurven 34, 35, 36 wird entsprechend ein unterer und ein oberer zeitlicher Schwellwert eingeführt, wobei der untere zeitliche Schwellwert derart gewählt ist, dass die Dauer, während derer die gestrichelt dargestellte Summenkurve 36 den Schwellwert 39 überschreitet, unterhalb dieses zeitlichen Schwellwertes liegt und die Dauer während derer die strichpunktiert dargestellte Summenkurve 35 den Schwellwert 39 überschreitet oberhalb dieses zeitlichen Schwellwertes liegt. Entsprechend liegt die Dauer, während derer die mit durchgezogener Linie dargestellte Summenkurve 34 den Schwellwert 39 überschreitet, zwischen diesem unteren und diesem oberen zeitlichen Schwellwert, sodass diese Summenkurve 34 dahingehend auswertbar ist, dass die geprüften Zigaretten 12 die Anforderungen erfüllen.

In einer praktischen Ausführung kann die Untersuchung der jeweiligen Summenkurve 34, 35, 36 wie folgt geschehen: Jedem Stößel 21 ist in einem Speicher einer Verarbeitungseinheit genau eine Speicherzelle zugeordnet (sämtlich nicht dargestellt), wobei die jeweilige Speicherzelle den Wert des jeweiligen Betätigungssignals 31 repräsentiert. D.h. bei ausgelöstem Betätigungssignal 31 hat die jeweilige Speicherzelle einen Wert von "logisch Eins". Eine Mehrzahl von Speicherzellen wird dabei gruppenweise zusammengefasst. Üblicherweise werden acht Speicherzellen in an sich bekannter Weise in einer Gruppe zu einem Byte zusammengefasst. Bei vierundachtzig Stößeln 21 sind zur Repräsentation der jeweiligen Zustände also zehn Byte (= Achtzig Speicherzellen) und vier weitere Speicherzellen erforderlich. Diese vier weiteren Speicherzellen werden mit vier zusätzlichen, standardmäßig auf "logisch Eins" gesetzten Speicherzellen zu einem weiteren Byte komplettiert. Während der Bewegung des Prüforgans 20 oder eines ausgewählten Abschnittes während dieser Bewegung werden diese elf Byte permanent einer logischen UND-Verknüpfung unterzogen und das sich damit ergebende Verknüpfungsergebnis ausgewertet. Solange noch einer der Stößel 21 nicht soweit ausgelenkt ist, dass das entsprechende Betätigungssignal 31 erzeugt wird, verbleibt auch in dem Verknüpfungsergebnis eine "logische Null". Erst wenn alle Stößel 21 ausgelenkt sind, haben alle zugehörigen Speicherzellen den Wert "logisch Eins", sodass sich auch im Verknüpfungsergebnis nur noch der Zustand "logisch Eins" ergibt. Wenn das Verknüpfungsergebnis erstmals nur noch logische Einsen enthält, wird die Position des Prüforgans 20 festgehalten. Gleichwertig ist ein Festhalten des Zeitpunktes entlang der Zeitbasis, bei dem diese Konstellation eintritt. Sobald bei der Rückwärtsbewegung des Prüforgans 20 einer der Stößel 21 wieder freigegeben wird, verschwindet das entsprechende Betätigungssignal 31 und damit bei der zugehörigen Speicherzelle der Zustand "logisch Eins". Entsprechend weist jetzt auch das Verknüpfungsergebnis nicht mehr nur noch "logische Einsen", sondern mindestens eine "logische Null" auf. Auch beim Eintritt dieser Situation wird die Position des Prüforgans 20 oder der zugehörige Zeitpunkt festgehalten. Wenn die erste auf diese Art ermittelte Position/der erste Zeitpunkt oder beide ermittelten Positionen/Zeitpunkte oder die Differenz dieser Positionen/Zeitpunkte innerhalb vorgegebener Grenz- oder Schwellwerte liegen, handelt es sich um eine Summenkurve 34, 35, 36, bei der die geprüften Zigaretten 12 vorgegebenen Kriterien entsprechen. Ist die Zeitspanne oder der durch das Prüforgan 20 zurückgelegte Weg zwischen diesen beiden ermittelten Positionen/Zeitpunkten jedoch zu groß (Summenkurve 35) oder zu klein (Summenkurve 36) ist eine Situation erkannt, bei denen zumindest eine der geprüften Zigaretten 12 nicht den Vorgaben entspricht. Dann wird eine Untersuchung des zu diesem Zweck zumindest stückweise abgespeicherten zeitlichen Verlaufs der einzelnen Betätigungssignale 31 vorgenommen, um zu ermitteln, welcher oder welche der Stößel 21 zu früh, zu spät, zu lange oder zu kurz ausgelenkt waren um danach zu ermitteln, welche Zigaretten 12 fehlerhaft sind. Als fehlerhaft erkannte Zigaretten 12 werden mittels der Druckluftdüsen 22 ausgeworfen. Es kann vorgesehen sein, dass innerhalb eines Zigarettenschachtes 13 bei mindestens einer als fehlerhaft erkannten Zigarette 12 sämtliche zwischen Andrückschieber 14 und Sperrschieber 15 festgehaltenen Zigaretten 12 ausgeworfen werden. Die erwähnte aber nicht dargestellte Verarbeitungseinheit ist z.B. eine Steuerung oder dergleichen. Das oder jedes Prüforgan 20 ist mit der Verarbeitungseinheit in an sich bekannter Weise, z.B. über die in Fig. 2, Fig. 4 und Fig. 6 dargestellten Kabelanschlüsse des jeweiligen Prüforgans 20, mit der Verarbeitungseinheit verbunden, so dass die jeweiligen Betätigungssignale an die Verarbeitungseinheit weiterleitbar sind. Zur Auswertung der Position eines Prüforgans 20 verarbeitet die Verarbeitungseinheit Positionsdaten, die z.B. von dem Inkremtenal- oder Winkelgeber geliefert werden.

In Fig. 4 ist ein weiterer Anwendungsfall der Erfindung dargestellt. Zur Verpackung der Zigaretten 12 in Zigarettenpackungen ist ein an sich bekannter Zigarettenrevolver 40 vorgesehen. Dieser umfasst einzelne Taschen 41 in denen sich die Zigaretten 12 in der üblichen dreilagigen Formation - Zigarettenformation - befinden. Die Zigaretten 12 werden aus den Zigarettenschächten 17 in die Taschen 41 übernommen (in der Darstellung im oberen Bereich des Zigarettenrevolvers 40) und nach einer entsprechenden Rotation des Zigarettenrevolvers 40 aus den Taschen 41 zur weiteren Handhabung an nachfolgende, nicht dargestellte Einrichtungen übergeben (in der Darstellung im unteren Bereich des Zigarettenrevolvers 40). Zwischen diesen beiden Positionen findet eine Kontrolle einerseits der filterseitigen Enden und andererseits der tabakseitigen Enden der jeweiligen Zigarettenformation einer Tasche 41 nach dem oben beschriebenen Prinzip statt. Dazu ist die Zigarettenformation in der Tasche 41 durch ein Federstahlblech oder dergleichen gegen unerwünschte Verschiebung in Richtung der Längsachse der Tasche 41 gesichert.

Zur Überprüfung der Zigarettenformation sind jeweils zwei einander gegenüberliegende Prüforgane 20 vorgesehen, die jeweils grundsätzlich dem bereits in Fig. 2 dargestellten Prüforgan 20 entsprechen, jedoch hinsichtlich der Anzahl und der Position der jeweiligen Stößel 21 auf die Formation der Zigaretten 12 in einer Tasche 41 abgestellt sind. Beide Prüforgane 20 führen gleichfalls eine oszillierende Bewegung aus, so dass während einer Vorwärtsbewegung ein auf eine Zigarette 12 auftreffender Stößel 21 ausgelenkt wird und ein zugehöriges Betätigungssignal 31 erzeugt wird.

Die Bewegung des Zigarettenrevolvers 40 erfolgt taktweise. Dabei befinden sich stets jeweils zwei Taschen 41 im Bereich zweier front- und rückseitiger Prüforgane 20. Die rückseitigen Prüforgane 20 sind in der Darstellung in Fig. 4 aufgrund ihrer Position hinter dem Zigarettenrevolver 40 nicht sichtbar. Sie sind zur Kontrolle der Filterseite der jeweiligen Zigarettenformation vorgesehen sind. Die frontseitigen Prüforgane 20 sind entsprechend zur Kontrolle der Tabakseite der jeweiligen Zigarettenformation vorgesehen. Frontund rückseitige Prüforgane 20 sind in der Darstellung in Fig. 6 gezeigt, in der ein Schnitt entlang der Linie III-III aus Fig. 4 gezeigt ist. Jedes Paar Prüforgane 20 führt eine oszillierende Bewegung aus. Dazu ist jedes Paar Prüforgane 20 auf einem gemeinsamen Träger, etwa einer Platte oder dergleichen, montiert. Die oszillierende Bewegung entspricht der bereits in Fig. 3a dargestellten Bewegung. Die oszillierende Bewegung der jeweils gegenüberliegenden Prüforgane 20 erfolgt dabei derart, dass die sich jeweils gegenüberliegenden Prüforgane 20 sich gleichzeitig und gleichsinnig auf die in der Tasche 41 befindliche Zigarettenformation zu bewegen. Am Ende der gleichzeitigen Vorwärtsbewegung bewegen sich beide gegenüberliegenden Prüforgane 20 auch gleichzeitig und gleichsinnig von der Zigarettenformation weg. Die Tasche 41 ist dazu an beiden Seiten offen, so dass die Stößel 21 der gegenüberliegenden Prüforgane 20 die in der Tasche 41 befindlichen Zigaretten 21 erreichen können.

Die dabei für jedes Prüforgan 20 ermittelten einzelnen Betätigungssignale 31 werden zu Summenkurven 42, 43, 44, 45 addiert, wie in Fig. 5 dargestellt. Allerdings ist im Vergleich zu Fig. 3b die Höhe der jeweiligen Summenkurve 42-45 geringer, da bei zwanzig Zigaretten 12 in einer Zigarettenformation von den zugeordneten zwanzig Stößeln 21 des jeweiligen Prüforgans 20 maximal zwanzig Betätigungssignale 31 ausgelöst werden und somit die jeweilige Summenkurve 42-45 maximal eine Höhe von zwanzig Einheiten aufweist. Die Untersuchung der Summenkurven 42-46 im Hinblick auf das Über- oder Unterschreiten bestimmter Start- und Maximal- und Schwellwerte 37, 38, 39 z.B. innerhalb eines durch Grenzwerte 32, 33 festgelegten Intervalls entspricht der bereits anhand von Fig. 3b beschriebenen Untersuchung. Danach deutet eine zu schmale Summenkurve, wie z.B. die mit Dreiecken kenntlich gemachte Summenkurve 43 auf eine Zigarettenformation mit zu kurzen Zigaretten 12, und eine zu breite Summenkurve, wie z.B. die mit Kreissymbolen kenntlich gemachte Summenkurve 44, auf ein Zigarettenformation mit zu langen Zigaretten 12 hin. Zu einer Zigarettenformation mit Zigaretten 12, die vorgegebenen Kriterien entsprechen, gehört eine Summenkurve mit einem schnellen Anstieg, die hinsichtlich ihrer Breite zwischen den beiden auf eine fehlerhafte Zigarettenformation hindeutenden Summenkurven 43, 44 liegt, also z.B. eine Summenkurve 42, wie sie in Fig. 5 mit durchgezogener Linie dargestellt ist. Des Weiteren ist in Fig. 5 noch eine mit quadratischen Symbolen kenntlich gemachte Summenkurve 45 dargestellt, die sich z.B. ergibt, wenn in einer Zigarettenformation eine Zigarette 12 insbesondere vor den Stirnseiten der anderen Zigaretten 12 quer liegt, also z.B. eine nur teilweise eingeführte und dann abgebrochene Zigarette. In diesem Fall triff eine große Anzahl von Stößeln 31 des jeweiligen Prüforgans 20 relativ früh auf die abgebrochene Zigarette, so dass sich die dargestellte Spreizung der Summenkurve 45 ergibt. Damit kann anhand der Form der Summenkurve 45 auch auf den jeweils vorliegenden Fehler geschlossen werden.

Gleichfalls ist möglich, die Zeitpunkte des Anliegens der Betätigungssignale der einzelnen Stößel 21 zu erfassen und in Relation zu dem Zeitpunkt des Anliegens des Betätigungssignals des diesem Stößel 21 direkt gegenüberliegenden Stößels 21 des gegenüberliegenden Prüforgans 20 zu setzen. Es werden also von den gegenüberliegenden Prüforganen 20 die Betätigungssignale derjenigen Stößel 21 erfasst, die auf dieselbe Zigarette 12, einmal auf die Front- und einmal auf die Tabakseite, treffen. Anhand des erfassten Zeitpunktes des Anliegens dieser Betätigungssignale ist über den Verfahrweg 30 des jeweiligen Prüforgans 20 eine Positionsinformation ableitbar. Aus den für jede Zigarette 12 der Zigarettenformation erfassten Zeitpunkten oder aus den daraus ableitbaren Positionsinformationen ist mit dem bekannten Abstand der gegenüberliegenden Prüforgane 20 in einer Ruheposition, also z.B. im nicht ausgelenkten Zustand, eine Information über die Länge der jeweiligen Zigarette 12 ableitbar. Diese Ableitung, d.h. die Ausführung der dazu erforderlichen mathematischen oder logischen Verknüpfungen nimmt die bereits erwähnte Verarbeitungseinheit vor. Die dazu erforderlichen Anweisungen sind in der Verarbeitungseinheit softwaremäßig hinterlegt oder in Hardware ausgeführt. Liegt die ermittelte Länge der jeweiligen Zigarette 12 innerhalb eines vorgegebenen oder vorgebbaren Bereichs wird die jeweilige Zigarette 12 als ordnungsgemäß ausgewertet. Liegen die ermittelten Längen sämtlicher Zigaretten 12 einer Zigarettenformation innerhalb des Bereichs, wird die gesamte Zigarettenformation als ordnungsgemäß ausgewertet. Die Zigarettenformation kann dann - in an sich bekannter Weise - im weiteren Verlauf des Verpackungsprozesses in eine Zigarettenpackung, also eine Zigarettenschachtel gegeben werden. Durch Variation des vorgebbaren oder vorgegebenen Bereichs kann die Prüfung jederzeit auf neue Zigarettenlängen eingestellt werden.

Ist bei mindestens einer Zigarette 12 der Zigarettenformation eine fehlerhafte Länge ermittelt worden, wird ein Register zur Verfolgung dieser Zigarettenformation im weiteren Verpackungsprozeß gesetzt. Zu einem geeigneten Zeitpunkt wird die Zigarettenformation, die sich dann ggf. schon in einer vollständigen oder unvollständigen Zigarettenpackung befinden kann, aus dem Prozess entfernt.

### Bezugszeichenliste:

- 10: Verpackungsmaschine
- 11: Zigarettenzuführschacht
- 12: Zigarette
- 13: Prüfschacht
- 14: Andrückschieber
- 15: Sperrschieber
- 16: Sammelbereich
- 17: Zigarettenschacht
- 18, 19: ---
- 20: Prüforgan
- 21: Stößel
- 22: Druckluftdüse
- 23: Mittel
- 24-29: --
- 30: Verfahrweg
- 31: Betätigungssignal
- 32: Grenzwert
- 33: Grenzwert
- 34: Summenkurve
- 35: Summenkurve
- 36: Summenkurve
- 37: Startwert
- 38: Maximalwert
- 39: Schwellwert
- 40: Zigarettenrevolver
- 41: Tasche
- 42: Summenkurve
- 43: Summenkurve
- 44: Summenkurve
- 45: Summenkurve

## Patentansprüche

1. Verfahren zum Überprüfen von stabförmigen Gegenständen, insbesondere Zigaretten (12), mittels mindestens eines in mindestens einem beweglichen Prüforgan (20) axial verschieblich gelagerten Stößels (21), wobei das oder jedes Prüforgan (20) in Richtung auf die Gegenstände bewegt wird und der oder jeder Stößel (21) bei Auftreffen auf einen Gegenstand ausgelenkt wird und dadurch ein elektrisch auswertbares Signal - Betätigungssignal (31) - erzeugt wird,
**dadurch gekennzeichnet, dass**
bei Erzeugen des Betätigungssignals (31) die Position des Prüforgans (20) ermittelt und die ermittelte Position ausgewertet wird, wobei bei einer Mehrzahl von Stößeln (21) für jedes von jeweils einem Stößel (21) ausgelöste Betätigungssignal (31) die jeweilige Position des Prüforgans (20) ermittelt wird.

2. Verfahren nach Anspruch 1 oder einem der weiteren Ansprüche, **dadurch gekennzeichnet, dass** die Position des Prüforgans (20) in Bezug auf eine Position einer Maschine, insbesondere einer Maschine zur Verpackung der Gegenstände - Verpackungsmaschine (10) - in der die Gegenstände geführt werden und der das Prüforgan (20) zugeordnet ist, ermittelt wird.

3. Verfahren nach Anspruch 2 oder einem der weiteren Ansprüche, **dadurch gekennzeichnet, dass** die Position der Maschine in einer auf eine Vollumdrehung einer insbesondere der Verpackungsmaschine (10) zugeordneten zentralen Achse bezogenen Anzahl von Zählimpulsen ermittelt wird.

4. Verfahren nach einem der Ansprüche 1 bis 3 oder einem der weiteren Ansprüche, **dadurch gekennzeichnet, dass** ein Fehlersignal generiert wird, wenn die Position des Prüforgans (20) bei Erzeugen des Betätigungssignals (31) außerhalb vorgebbarer Grenzwerte (32, 33) liegt.

5. Verfahren nach einem der Ansprüche 1 bis 3 oder einem der weiteren Ansprüche, **dadurch gekennzeichnet, dass** jeweils einer Gruppe von Gegenständen, insbesondere einer Zigarettenformation, jeweils zwei Prüforgane (20) auf gegenüberliegenden Seiten zugeordnet sind und dass sich beide Prüforgane (20) gleichzeitig bewegen.

6. Verfahren nach Anspruch 5 oder einem der weiteren Ansprüche, **dadurch gekennzeichnet dass** für jeden Stößel (21) eines der beiden Prüforgane (20) beim Auftreffen auf einen Gegenstand die jeweilige Position des Prüforgans (20) erfasst wird und dass bei gegenüberliegenden Stößeln (21) die jeweils ermittelten Positionen zur Ableitung einer Längeninformation über den Gegenstand herangezogen werden.

7. Verfahren nach Anspruch 6 oder einem der weiteren Ansprüche, **dadurch gekennzeichnet, dass** die Längeninformation mit einem vorgegebenen oder vorgebbaren Sollwert oder Sollwertebereich verglichen wird um zu lange oder zu kurze Gegenstände - fehlerhafte Gegenstände - zu identifizieren.

8. Verfahren nach einem der Ansprüche 1 bis 3 oder einem der weiteren Ansprüche, **dadurch gekennzeichnet, dass** bei einer Mehrzahl von Stößeln (21) die entsprechende Mehrzahl von Betätigungssignalen (31) addiert wird und eine resultierende Summenkurve (34, 35, 36; 42, 43, 44, 45) entweder auf das Über- oder Unterschreiten von Schwellwerten (37, 38, 39) in Bezug auf die jeweilige Position des Prüforgans (20) beim Über- oder Unterschreiten der Schwellwerte (37,38, 39) oder auf die Dauer des Anstiegs ausgehend von einem Startwert (37), insbesondere Null, bis zu einem Maximalwert (38) untersucht und das Fehlersignal in Abhängigkeit von dieser Untersuchung generiert wird.

9. Verfahren nach einem der vorangehenden Ansprüche oder einem der weiteren Ansprüche, **dadurch gekennzeichnet, dass** die Gegenstände unter Gravitationseinfluss einen Prüfschacht (13) passieren und dass mindestens einer der Gegenstände zeitweilig mit einem Andrückschieber (14) an eine Wand des Prüfschachtes (13) gedrückt wird, so dass sich die oberhalb des oder jedes angedrückten Gegenstandes verbleibenden Gegenstände bei der Prüfung durch den oder die jeweiligen Stößel (21) in einer definierten Position befinden.

10. Verfahren nach einem der vorangehenden Ansprüche oder einem der weiteren Ansprüche, **dadurch gekennzeichnet, dass** der Fluss der Gegenstände durch den Prüfschacht (13) mittels eines in Flussrichtung der Gegenstände unterhalb des Andrückschiebers (14) angeordneten, zum zeitweiligen Sperren des Prüfschachtes (13) vorgesehenen Sperrschiebers (15) zeitweilig unterbrochen wird und in Abhängigkeit vom Fehlersignal ein oder mehrere Auswurforgane, insbesondere mindestens eine Druckluftdüse (22), zum Auswerfen einzelner oder sämtlicher sich zwischen Andrückschieber (14) und Sperrschieber (15) befindenden Gegenstände aktiviert werden.

11. Verfahren nach einem der vorangehenden Ansprüche oder einem der weiteren Ansprüche, **dadurch gekennzeichnet, dass** sich eine Mehrzahl von Gegenständen - Zigarettenformation - in einer beidseitig offenen Tasche (41) eines Zigarettenrevolvers (40) befindet, dass durch Rotation des Zigarettenrevolvers (40) die Tasche (41) in den Bereich zweier einander gegenüberliegend und seitlich vom Zigarettenrevolver (40) angeordneter Prüforgane (20) gelangt, dass die Rotation des Zigarettenrevolvers (40) beim Erreichen des Bereichs der Prüforgane (20) angehalten wird, dass sich beide gegenüberliegenden Prüforgane (20) gleichzeitig auf die Zigarettenformation zubewegen und dabei die Stößel (21) der Prüforgane (20) in die offenen Enden der Tasche (41) eindringen und beim Auftreffen auf einen der Gegenstände ausgelenkt werden.

12. Vorrichtung zum Überprüfen von stabförmigen Gegenständen, insbesondere Zigaretten (12), mit mindestens einem in mindesten einem beweglichen Prüforgan (20) axial verschieblich gelagerten Stößel (21), wobei das oder jedes Prüforgan (20) in Richtung auf die Gegenstände beweglich ist und der oder jeder Stößel (21) bei Auftreffen auf einen Gegenstand derart auslenkbar ist, dass dadurch ein elektrisch auswertbares Signal - Betätigungssignal (31) - generierbar ist,
**dadurch gekennzeichnet, dass** die Position des Prüforgans (20) ermittelbar und die ermittelte Position in Reaktion auf das Betätigungssignal (31) abspeicherbar oder verarbeitbar ist, wobei bei einer Mehrzahl von Stößeln (21) für jedes von jeweils einem Stößel (21) ausgelöste Betätigungssignal (31) das Speichern oder Verarbeiten der jeweiligen Position des Prüforgans (20) vorgesehen ist.

13. Vorrichtung nach Anspruch 12 oder einem der weiteren Ansprüche, **dadurch gekennzeichnet, dass** das Speichern oder Verarbeiten der Position des Prüforgans (20) in Bezug auf eine Position einer Maschine, insbesondere einer Maschine zur Verpackung der Gegenstände - Verpackungsmaschine (10) - in der die Gegenstände geführt werden und der das Prüforgan (20) zugeordnet ist, vorgesehen ist.

14. Vorrichtung nach einem der Ansprüche 12 oder 13 oder einem der weiteren Ansprüche, **dadurch gekennzeichnet, dass** das Abspeichern oder Verarbeiten der Position der Maschine in einer auf eine Vollumdrehung einer insbesondere der Verpackungsmaschine (10) zugeordneten zentralen Achse bezogenen Anzahl von Zählimpulsen vorgesehen ist.

15. Vorrichtung nach einem der Ansprüche 12 bis 14 oder einem der weiteren Ansprüche, **dadurch gekennzeichnet, dass** die Generierung eines Fehlersignals vorgesehen ist, wenn die Position des Prüforgans (20) bei Erzeugen des Betätigungssignals (31) außerhalb vorgebbarer Grenzwerte (32, 33) liegt.

16. Vorrichtung nach einem der Ansprüche 12 bis 15 oder einem der weiteren Ansprüche, **dadurch gekennzeichnet, dass** jeweils einer Gruppe von Gegenständen, insbesondere einer Zigarettenformation, jeweils zwei Prüforgane (20) auf gegenüberliegenden Seiten zugeordnet sind, wobei beide Prüforgane (20) zur gleichzeitigen Bewegung vorgesehen sind.

17. Vorrichtung nach Anspruch 16 oder einem der weiteren Ansprüche, **gekennzeichnet durch** eine Verarbeitungseinheit, die für jeden Stößel (21) eines der beiden gegenüberliegenden Prüforgane (20) beim Auftreffen auf einen Gegenstand zum Erfassen der jeweiligen Position des Prüforgans (20) und anhand der für gegenüberliegende Stößel (21) des gegenüberliegenden Prüforgans (20) ermittelten Positionen zur Ableitung einer Längeninformation über den Gegenstand vorgesehen ist.

18. Vorrichtung nach Anspruch 18 oder einem der weiteren Ansprüche, **dadurch gekennzeichnet, dass** die Verarbeitungseinheit zum Vergleich der Längeninformation mit einem vorgegebenen oder vorgebbaren Sollwert oder Sollwertebereich vorgesehen ist um zu lange oder zu kurze Gegenstände - fehlerhafte Gegenstände - zu identifizieren.

19. Vorrichtung nach einem der Ansprüche 12 bis 15 oder einem der weiteren Ansprüche, **gekennzeichnet durch** eine Verarbeitungseinheit, die bei einer Mehrzahl von Stößeln (21) zur Addition der entsprechenden Mehrzahl von Betätigungssignalen (31) und zur Untersuchung einer resultierenden Summenkurve (34, 35, 36; 42, 43, 44, 45) entweder auf das Über- oder Unterschreiten von Schwellwerten (37, 38, 39) in Bezug auf die jeweilige Position des Prüforgans (20) beim Über- oder Unterschreiten der Schwellwerte (37, 38, 39) oder auf die Dauer des Anstiegs ausgehend von einem Startwert (37), insbesondere Null, bis zu einem Maximalwert (38) vorgesehen ist.

20. Vorrichtung nach einem der Ansprüche 12 bis 19 oder einem der weiteren Ansprüche, **gekennzeichnet durch** einen Prüfschacht (13), den die Gegenstände unter Gravitationseinfluss passieren sowie einen Andrückschieber (14) der zum Andrücken mindestens eines der Gegenstände an eine Wand des Prüfschachtes (13) vorgesehen ist, so dass sich die oberhalb des oder jedes angedrückten Gegenstandes verbleibenden Gegenstände bei der Prüfung **durch** den jeweiligen Stößel (21) in einer definierten Position befinden.

21. Vorrichtung nach Anspruch 20, oder einem der weiteren Ansprüche, **dadurch gekennzeichnet, dass** im Prüfschacht (13) in Flussrichtung der Gegenstände unterhalb des Andrückschiebers (14) ein Sperrschieber (15) zum zeitweiligen Sperren des Prüfschachtes (13) und entlang einer Strecke zwischen Andrückschieber (14) und Sperrschieber (15) ein oder mehrere Auswurforgane, insbesondere mindestens eine Druckluftdüse (22), zum Auswerfen einzelner oder sämtlicher sich zwischen Andrückschieber (14) und Sperrschieber (15) befindenden Gegenstände vorgesehen sind.

## Claims

1. Process for checking rod-like articles, in particular cigarettes (12), by means of at least one push rod (21) which is mounted in an axially displaceable manner in at least one moveable testing element (20), the or each testing element (20) being moved in the direction of the articles and the or each push rod (21) being deflected upon striking an article, thus generating an electrically evaluable signal - actuating signal (31)-**characterized in that**,
upon generation of the actuating signal (31), the position of the testing element (20) is determined and the determined position is evaluated, with in the case of a plurality of push rods (21) for each actuating signal (31) being triggered by one push rod (21) in each case, the respective position of the testing element (20) is determined.

2. Process according to Claim 1 or one of the further Claims, **characterized in that** the position of the testing element (20) is determined in respect of a position of a machine, in particular a machine for packaging the articles - packaging machine (10) - in which the articles are guided and which is assigned the testing element (20).

3. Process according to Claim 2 or one of the further Claims, **characterized in that** the position of the packaging machine (10) is determined by a number of counting pulses based on a full revolution of a central spindle assigned to the packaging machine (10).

4. Process according to Claim 1 to 3 or one of the further Claims, **characterized in that** an error signal is generated if the position of the testing element (20), upon generation of the actuating signal (31), is located outside predeterminable limit values (32, 33).

5. Process according to Claim 1 to 3 or one of the further Claims, **characterized in that** that in each case a group of items, in particular a cigarette formation, is assigned two testing elements (20) each on opposite sides and that both testing elements (20) move simultaneously.

6. Process according to Claim 5 or one of the further Claims, **characterized in that** that each time a pushrod (21) of one of the two testing elements (20) contacts an article the respective position of the testing element (20) is recorded and that for opposing pushrods (21) the respectively determined positions are used to deduce information concerning the length of the article.

7. Process according to Claim 6 or one of the further Claims, **characterized in that** that the length information is compared with a predetermined or predeterminable reference value or reference value range in order to identify articles that are too long or too short - "faulty articles".

8. Process according to Claim 1 to 3 or one of the further Claims, **characterized in that**, in the case of a plurality of push rods (21), the corresponding plurality of actuating signals (31) is added and a resultant cumulative frequency curve (34, 35, 36; 42, 43, 44, 45) is checked for the value exceeding or dropping below the threshold values (37, 38, 39) in respect to the relative position of the testing element (20) when the value exceeds or drops below the threshold values (37, 38, 39), or for the duration of the rise starting from a start value (37), in particular zero, to a maximum value (38), and the error signal is generated in dependence on this check.

9. Process according to one of the preceding Claims or one of the further Claims, **characterized in that** the articles pass through a testing shaft (13) under the influence of gravity, and **in that** at least one of the articles is temporarily pressed onto a wall of the testing shaft (13) by a pressure-exerting slide (14), with the result that the articles which remain above the or each pressed-on article are located in a defined position during testing by the push rod (21) or the respective push rods (21).

10. Process according to one of the preceding Claims or one of the further Claims, **characterized in that** the flow of articles through the testing shaft (13) is temporarily interrupted by means of a blocking slide (15), which is arranged beneath the pressure-exerting slide (14), as seen in the direction of flow of the articles, and is provided for temporarily blocking the testing shaft (13), and, in dependence on the error signal, one or more ejecting elements are, in particular at least one compressed-air nozzle (22), is activated for ejecting individual articles or all the articles located between the pressure-exerting slide (14) and blocking slide (15).

11. Process according one of the preceding Claims or one of the further Claims, **characterized in that** a plurality of articles - cigarette formation - are located in a pocket (41), open at both sides, of a cigarette turret (40), that due to the rotation of the cigarette turret (40) the pocket (41) is placed in the region of two mutually opposing testing elements (20) located laterally to the cigarette turret (40), that the rotation of the cigarette turret (40) is stopped when the region of the testing elements (20) is reached, that the two opposing testing elements (20) move toward the cigarette formation simultaneously and at the same time the pushrods (21) of the testing elements (20) enter the open ends of the pocket (41) and are deflected upon striking one of the articles.

12. Apparatus for checking rod-like articles, in particular cigarettes (12), having at least one push rod (21) which is mounted in an axially displaceable manner in a moveable testing element (20), the or each testing element (20) being moveable in the direction of the articles and the or each push rod (21) being deflectable as it strikes against an article, such that an electrically evaluable signal - actuating signal (31) - can be generated as a result,
**characterized in that** it is possible to determine the position of the testing element (20) and to store or process the determined position in reaction to the actuating signal (31), with provision being made in the case of a plurality of push rods (21) for storing or processing the respective position of the testing element (20) for every actuating signal (31) generated by each push rod (21).

13. Apparatus according to Claim 12 or one of the further Claims, **characterized in that** provision is made for storing or processing the position of the testing element (20) with respect to a position of a machine, in particular of a machine for packaging the articles - packaging machine (10) - in which the articles are guided and which is assigned the testing element (20).

14. Apparatus according Claim 12 or 13 or one of the further Claims, **characterized in that** that provision is made for storing or processing the position of the machine in a number of counting pulses relating to a full revolution of a central spindle assigned, in particular, to the packaging machine (10).

15. Apparatus according to Claim 12 to 14 or one of the further Claims, **characterized in that** provision is made for generating an error signal if the position of the testing element (20), upon generation of the actuating signal (31), is located outside predeterminable limit values (32, 33).

16. Apparatus according to Claim 12 to 15 or one of the further Claims, **characterized in that** that in each case a group of articles, in particular a cigarette formation, is assigned two testing elements (20) each on opposite sides and that both testing elements (20) move simultaneously.

17. Apparatus according to Claim 16 or one of the further Claims, **characterized by** a processing unit provided for measuring the respective position of the checking unit (20) based on the impact of each pushrod (21) of one of the two opposing testing elements (20) on an article and for deducing information on the length of the article on the basis of the positions determined for the opposing pushrods (21) of the opposite checking unit (20).

18. Apparatus according to Claim 18 or one of the further Claims, **characterized in that** the processing unit for comparing the length information is provided with a predetermined or predeterminable reference value or reference value range in order to identify articles which are too long or too short - faulty articles.

19. Apparatus according to Claim 12 to 15 or one of the further Claims, **characterized by** a processing unit which is provided, in the case of a plurality of push rods (21), for adding the corresponding plurality of actuating signals (31) and for checking a resultant cumulative frequency curve (34, 35, 36; 42, 43, 44, 45) either for the value exceeding or dropping below threshold values (37, 38, 39) in terms of the respective position of the testing element (20) when the value exceeds or drops below the threshold values (37, 38, 39), or for the duration of the rise starting from a start value (37), in particular zero, to a maximum value (38).

20. Apparatus according to Claim 12 to 19 or one of the further Claims, **characterized by** a testing shaft (13), through which the articles pass under the influence of gravity, and by a pressure-exerting slide (14), which is provided for pressing at least one of the articles onto a wall of the testing shaft (13), with the result that the articles which remain above the or each pressed article are located in a defined position during testing by the respective push rod (21).

21. Apparatus according to Claim 20 or one of the further Claims, **characterized in that** provided in the testing shaft (13) beneath the pressure-exerting slide (14), as seen in the direction of flow of the articles, is a blocking slide (15) for temporarily blocking the testing shaft (13), and provided along a section between the pressure-exerting slide (14) and blocking slide (15) are one or more ejecting elements, in particular at least one compressed-air nozzle (22), for ejecting individual articles or all the articles located between the pressure-exerting slide (14) and blocking slide (15).

## Revendications

1. Procédé pour vérifier des objets en forme de tige, notamment des cigarettes (12), au moyen d'au moins une tige poussoir (21) montée de manière déplaçable axialement dans au moins un organe de vérification mobile (20), le ou chaque organe de vérification (20) étant déplacé dans la direction des objets et la ou chaque tige poussoir (21) étant déviée lorsqu'elle vient en contact avec un objet et un signal analysable électriquement - signal d'actionnement (31) - étant ainsi produit,
**caractérisé en ce que**
lors de la production du signal d'actionnement (31), la position de l'organe de vérification (20) est déterminée et la position déterminée est analysée, la position respective de l'organe de vérification (20) étant déterminée dans le cas d'une pluralité de tiges poussoirs (21) pour chaque signal d'actionnement (31) déclenché par une tige poussoir respective (21).

2. Procédé selon la revendication 1 ou l'une quelconque des revendications suivantes, **caractérisé en ce que** la position de l'organe de vérification (20) est déterminée par rapport à une position d'une machine, en particulier d'une machine pour l'emballage des objets - machine d'emballage (10) - dans laquelle les objets sont guidés et à laquelle est associé l'organe de vérification (20).

3. Procédé selon la revendication 2 ou l'une quelconque des revendications suivantes, **caractérisé en ce que** la position de la machine est déterminée dans un nombre d'impulsions numériques rapporté à une rotation complète d'un axe central associé notamment à la machine d'emballage (10).

4. Procédé selon l'une quelconque des revendications 1 à 3 ou l'une quelconque des revendications suivantes, **caractérisé en ce qu'**un signal d'erreur est généré, quand la position de l'organe de vérification (20) est située en dehors de valeurs limites (32, 33) prédéfinisables lors de la génération du signal d'actionnement (31).

5. Procédé selon l'une quelconque des revendications 1 à 3 ou l'une quelconque des revendications suivantes, **caractérisé en ce que** deux organes de vérification respectifs (20) sur des côtés opposés sont associés à chaque fois à un groupe d'objets, notamment une formation de cigarettes, et **en ce que** les deux organes de vérification (20) se déplacent simultanément.

6. Procédé selon la revendication 5 l'une quelconque des revendications suivantes, **caractérisé en ce que** pour chaque tige poussoir (21) de l'un des deux organes de vérification (20) on détecte, lors du contact avec un objet, la position respective de l'organe de vérification (20), et **en ce que** dans le cas de tiges poussoirs (21) opposées, on utilise les positions déterminées dans chaque cas pour en déduire une information sur la longueur de l'objet.

7. Procédé selon la revendication 6 ou l'une quelconque des revendications suivantes, **caractérisé en ce que** l'information sur la longueur est comparée à une valeur de consigne ou une plage de valeurs de consigne prédéfinie ou prédéfinissable, afin d'identifier des objets trop longs ou trop courts - des objets défectueux.

8. Procédé selon l'une quelconque des revendications 1 à 3 ou l'une quelconque des revendications suivantes, **caractérisé en ce que** dans le cas d'une pluralité de tiges poussoirs (21), la pluralité correspondante de signaux d'actionnement (31) est ajoutée et une courbe de sommation résultante (34, 35, 36 ; 42, 43, 44, 45) est étudiée en rapport avec le dépassement par le haut ou par le bas de valeurs seuil (37, 38, 39) par rapport à la position respective de l'organe de vérification (20) lors du dépassement par le haut ou par le bas des valeurs seuil (37, 38, 39) ou en rapport avec la durée de l'augmentation à partir d'une valeur de départ (37), notamment nulle, jusqu'à une valeur maximale (38), et le signal d'erreur est produit en fonction de cette étude.

9. Procédé selon l'une quelconque des revendications précédentes ou l'une quelconque des revendications suivantes, **caractérisé en ce que** les objets passent, sous l'influence de la gravité, par un couloir de vérification (13) et **en ce qu'**au moins l'un des objets est pressé temporairement avec un coulisseau de pression (14) contre une paroi du couloir de vérification (13), de sorte que les objets restant au-dessus du ou de chaque objet pressé se trouvent, lors de la vérification par la ou les tiges poussoirs respectives (21), dans une position définie.

10. Procédé selon l'une quelconque des revendications précédentes ou l'une quelconque des revendications suivantes, **caractérisé en ce que** le flux des objets à travers le couloir de vérification (13) est interrompu temporairement au moyen d'un coulisseau de blocage (15) prévu pour bloquer temporairement le couloir de vérification (13), disposé dans la direction du flux des objets en dessous du coulisseau de pression (14), et, en fonction du signal d'erreur, un ou plusieurs organes d'éjection, en particulier au moins une buse d'air sous pression (22), sont activés pour éjecter des objets individuels, ou tous les objets se trouvant entre le coulisseau de pression (14) et le coulisseau de blocage (15).

11. Procédé selon l'une quelconque des revendications précédentes ou l'une quelconque des revendications suivantes, **caractérisé en ce qu'**une pluralité d'objets - formation de cigarettes - se trouve dans une poche (41) ouverte des deux côtés d'un revolver à cigarettes (40), **en ce que** par la rotation du revolver à cigarettes (40), la poche (41) parvient dans la région de deux organes de vérification (20) opposés l'un à l'autre et disposés latéralement par rapport au revolver à cigarettes (40), **en ce que** la rotation du revolver à cigarettes (40) est arrêtée une fois atteinte la région des organes de vérification (20), **en ce que** les deux organes de vérification opposés (20) avancent simultanément vers la formation de cigarettes et qu'en l'occurrence les tiges poussoir (21) des organes de vérification (20) pénètrent dans les extrémités ouvertes de la poche (41) et sont déviées lorsqu'elles viennent en contact avec l'un des objets.

12. Dispositif pour vérifier des objets en forme de tige, notamment des cigarettes (12), comprenant au moins une tige poussoir (21) montée de manière déplaçable axialement dans au moins un organe de vérification mobile (20), le ou chaque organe de vérification (20) étant déplaçable dans la direction des objets et la ou chaque tige poussoir (21), au contact d'un objet, pouvant être déviée de telle sorte qu'un signal analysable électriquement - signal d'actionnement (31) - puisse ainsi être produit,
**caractérisé en ce que** la position de l'organe de vérification (20) peut être déterminée et la position déterminée en fonction du signal d'actionnement (31) peut être mémorisée ou traitée, la mémorisation ou le traitement de la position respective de l'organe de vérification (20) étant prévu (e) dans le cas d'une pluralité de tiges poussoirs (21) pour chaque signal d'actionnement (31) déclenché par une tige poussoir respective (21).

13. Dispositif selon la revendication 12 ou l'une quelconque des revendications suivantes, **caractérisé en ce que** l'on prévoit la mémorisation ou le traitement de la position de l'organe de vérification (20) par rapport à une position d'une machine, en particulier d'une machine pour emballer les objets - machine d'emballage (10) - dans laquelle les objets sont guidés et à laquelle est associé l'organe de vérification (20).

14. Dispositif selon l'une quelconque des revendications 12 ou 13 ou l'une quelconque des revendications suivantes, **caractérisé en ce que** l'on prévoit la mémorisation ou le traitement de la position de la machine dans un nombre d'impulsions numériques rapporté à une rotation complète d'un axe central associé notamment à la machine d'emballage (10).

15. Dispositif selon l'une quelconque des revendications 12 à 14 ou l'une quelconque des revendications suivantes, **caractérisé en ce que** l'on prévoit la génération d'un signal d'erreur quand la position de l'organe de vérification (20) lors de la génération du signal d'actionnement (31) se situe en dehors de valeurs limites prédéfinissables (32, 33).

16. Dispositif selon l'une quelconque des revendications 12 à 15 ou l'une quelconque des revendications suivantes, **caractérisé en ce que** l'on associe à chaque fois à un groupe d'objets, notamment une formation de cigarettes, deux organes de vérification respectifs (20) sur des côtés opposés, les deux organes de vérification (20) étant prévus pour le déplacement simultané.

17. Dispositif selon la revendication 16 ou l'une quelconque des revendications suivantes, **caractérisé par** une unité de traitement qui est prévue pour chaque tige poussoir (21) de l'un des deux organes de vérification opposés (20) lors du contact avec un objet pour détecter la position respective de l'organe de vérification (20) et, à l'aide des positions déterminées pour les tiges poussoirs opposées (21) de l'organe de vérification opposé (20), pour en déduire une information sur la longueur de l'objet.

18. Dispositif selon la revendication 18 ou l'une quelconque des revendications suivantes, **caractérisé en ce que** l'unité de traitement est prévue pour comparer l'information de longueur avec une valeur de consigne ou une plage de valeurs de consigne prédéfinie ou prédéfinissable, afin d'identifier des objets trop longs ou trop courts - objets défectueux.

19. Dispositif selon l'une quelconque des revendications 12 à 15 ou l'une quelconque des revendications suivantes, **caractérisé par** une unité de traitement qui est prévue, dans le cas d'une pluralité de tiges poussoirs (21), pour l'addition de la pluralité correspondante de signaux d'actionnement (31) et pour étudier une courbe de sommation résultante (34, 35, 36 ; 42, 43, 44, 45) en rapport avec le dépassement par le haut ou par le bas de valeurs seuil (37, 38, 39), par rapport à la position respective de l'organe de vérification (20) lors du dépassement par le haut ou par le bas des valeurs seuil (37, 38, 39) ou en rapport avec la durée de l'augmentation à partir d'une valeur de départ (37), notamment nulle, jusqu'à une valeur maximale (38).

20. Dispositif selon l'une quelconque des revendications 12 à 19 ou l'une quelconque des revendications suivantes, **caractérisé par** un couloir de vérification (13) à travers lequel passent les objets sous l'influence de la gravité ainsi qu'un coulisseau de pression (14) qui est prévu pour presser au moins l'un des objets contre une paroi du couloir de vérification (13), de sorte que les objets restant au-dessus de l'objet ou de chaque objet pressé se trouvent lors de la vérification par la tige poussoir respective (21) dans une position définie.

21. Dispositif selon la revendication 20 ou l'une quelconque des revendications suivantes, **caractérisé en ce que** l'on prévoit dans le couloir de vérification (13), dans la direction du flux des objets sous le coulisseau de pression (14), un coulisseau de blocage (15) pour le blocage temporaire du couloir de vérification (13) et le long d'une section entre le coulisseau de pression (14) et le coulisseau de blocage (15), un ou plusieurs organes d'éjection, notamment au moins une buse d'air sous pression (22), pour éjecter des objets individuels ou tous les objets se trouvant entre le coulisseau de pression (14) et le coulisseau de blocage (15).
